# DEMANDE DE BREVET EUROPEEN

(11) **EP 1 170 543 A1**
(43) Date de publication de la demande: **09.01.2002**
(21) Numéro de dépôt: 00401895.8
(22) Date de dépôt: 03.07.2000
(51) Int. Cl.: F21S 2/00, F21W 121/02

(54) **Lampe flottante**

(71) Demandeur: Mei, Ornella, 75015 Paris (FR)
(72) Inventeur: Mei, Ornella, 75015 Paris (FR)

(57) **Abrégé**

Il comporte un corps conique (3) creux (4) peint de vernis anti-végétation (6) et vissé en 4 points (1) à un phare étanche de forme circulaire (2).

Sa forme conique (4) permet une meilleure stabilité du phare. Sa forme creuse (3) permet l'ajout de liquide (5) à son intérieur afin d'équilibrer le poids total de la lampe à la densité de l'eau.

## Description

La présente invention concerne un système d'éclairage flottant sous le fil d'eau (douce ou salée).

Il s'agit d'une lampe constituée par un phare étanche de forme circulaire, auquel on accroche un élément conique creux, par 4 visses (1).

Cet élément est vemi de peinture anti-végétation (6).

La forme allongée du corps conique stabilise la lampe en empêchant qu'elle se renverse à cause des mouvements de l'eau (3).

La forme conique garantie une plus grande stabilité et retour à la position initiale en cas de collision de la lampe avec des corps portés par le courant (3).

La forme conique facilite le nettoyage de la lampe des algues qui inévitablement se posent sur la surface du corps (3).

Le corps conique est creux (4) : cela permet l'ajout de liquide (5) à son intérieur avant de le visser au phare pour piscines afin de régler le poids total de la lampe, selon la densité de l'eau dans laquelle la lampe est mise.

Le poids du système doit être tel à permettre que l'optique du phare pour piscines reste sous le fil de l'eau, afin d'empêcher le sur-chauffage de l'ampoule éclairante (2).
La figure 1 représente la coupe longitudinale du corps conique et le système de vissage du corps au phare étanche.
La figure 2 représente la lampe vue du haut.
La figure 3 représente la lampe vue de coté.

## Revendications

1. Système d'éclairage flottant dans l'eau afin d'obtenir certains effets de lumière **caractérisé en ce qu'**il comporte un corps conique creux (3) vissé en 4 points (1) à un phare étanche de forme circulaire (2).

2. Dispositif selon la revendication 1 **caractérisé en ce que** le corps conique, par sa forme allongée (4), stabilise la position horizontale du phare, bougé par les mouvements de l'eau.

3. Dispositif selon l'une quelconque des revendications précédentes **caractérisé en ce que** par sa géométrie le corps conique (4) favorise (garantie) une plus grande stabilité et retour à la position initiale en cas de collision de la lampe avec des corps portés par le courant.

4. Dispositif selon l'une quelconque des revendications précédentes **caractérisé en ce que** le corps conique est creux (3)afin d'être rempli de liquide (5) et pouvoir régler le poids de l'élément éclairant à la densité de l'eau, de façon à que la lampe reste sous le fil d'eau.

5. Dispositif selon l'une quelconque des revendications précédentes **caractérisé en ce que** le corps conique est vemi de peinture anti-végétation (6).
